# EUROPÄISCHE PATENTSCHRIFT

(11) **EP 2 112 336 B1**
(45) Veröffentlichungstag und Bekanntmachung des Hinweises auf die Patenterteilung: **08.08.2012**
(21) Anmeldenummer: 08103705.3
(22) Anmeldetag: 24.04.2008
(51) Int. Cl.: F01L 1/34, F01L 1/344, F01M 9/10

(54) **Gemeinsame Ölversorgung des VCT und der Nockenwellenlager über eine hohle Nockenwelle**
Combined oil supply for VCT and camshaft bearings using a hollow camshaft
Terminal d'un système de commande radio en continu

(43) Veröffentlichungstag der Anmeldung: 28.10.2009
(73) Patentinhaber: Ford Global Technologies, LLC, Dearborn, MI 48126 (US)
(72) Erfinder: Bartsch, Guenther, 51645, Gummersbach (DE); Fritsche, Richard, 42929, Wermelskirchen (DE); Lenz, Ingo, 50858, Koeln (DE); Mehring, Jan, 50668, Köln (DE)
(74) Vertreter: Drömer, Hans-Carsten

(56) Entgegenhaltungen:
- WO-A-2006/127347
- DE-A1- 10 000 916
- DE-A1-102005 034 275
- DE-A1-102006 039 371
- JP-A- 62 203 909
- US-A1- 2005 257 764

## Beschreibung

Die Erfindung betrifft ein Mediumsteuerelement, nach dem Oberbegriff des Anspruchs 1, wobei das Mediumsteuerelement mit seinem Verbindungsbereich innerhalb eines hohlen drehbaren Bauteils aufgenommen ist.

Derartige Mediumsteuerelemente sind zum Beispiel als Ölsteuerventil bekannt, welche beispielsweise in einer hohlen Nockenwelle aufgenommen sind, und beispielsweise zur Steuerung einer variablen Ventilzeitsteuerung eines Verbrennungsmotors dienen können. Das Ölsteuerventil kann über seinen Verbindungsbereich beispielsweise mit entsprechenden Gewinden in dem inneren der hohlen Nockenwelle verschraubt sein. Denkbar ist auch, das Ölsteuerventil vorzugsweise drehfest mit seinem Verbindungsbereich in die hohle Nockenwelle einzustecken.

Die DE 10 2005 034 275 A1 zum Beispiel geht aus von einer Nockenwellenstellventilvorrichtung mit einem als Zentralschraube ausgebildeten Ventilgehäuse, welches einen zentralen Durchgangskanal aufweist. Das Ventilgehäuse durchsetzt einen in einem Gehäuse angeordneten Flügelkolben, und ist mit einem Außengewinde in ein Innengewinde der Nockenwelle eingeschraubt. Zum Ein- und Ausschrauben weist die Zentralschraube einen Außensechskant auf, wobei ein Radialflansch der Zentralschraube unmittelbar an einer der Nockenwelle abgewandten Stirnseite des Flügelkolbens anliegt und denselben gegen eine Stirnseite der Nockenwelle drückt, so dass dieser drehfest mit der Nockenwelle gekoppelt ist.

Die DE 100 00 916 A1 offenbart eine Nockenwelle die eine in Längsrichtung derselben verlaufende zentrale Bohrung aufweist und an Lagerstellen gelagert ist, welche durch die zentrale Bohrung mit Öl versorgbar sind. Von der zentralen Bohrung zweigt eine Leitung zur Ölversorgung der Einrichtung zur relativen Winkelverstellung der Nockenwelle ab. In Strömungsrichtung des Öfs hinter der Abzweigleitung zu der Einrichtung zur relativen Winkelverstellung der wenigstens einen Nockenwelle, und vor wenigstens einem Teil der Lagerstellen der Nockenwelle ist eine Drosselstelle angeordnet.

Die hohle Ausgestaltung der beispielhaften Nockenwelle kann dazu dienen, Lagerstellen der Nockenwelle über das in den inneren der Nockenwelle transportierte Öl zu schmieren. Die DE 103 27 542 A1 (= US 6,823,825) zum Beispiel offenbart eine solche hohle Nockenwelle, welche über radial eingebrachte Eingangsbohrungen mit Öl versorgt wird. Über im Bereich von Lagerstellen der Nockenwelle eingebrachte Ausgangsbohrungen kann das Öl austreten und die Lagerstellen mit Öl versorgen.

Hierzu ist ein Nockenwellenlagerölkanal vorgesehen, welcher Öl aus einer Ölkammer zum Schmieren des Nockenwellenlagerteils abzweigt. Weiterhin ist ein von dem Nockenwellenlagerölkanal getrennter Ölzuführkanal vorgesehen, welcher von der Ölkammer zum Betreiben einer Vorrichtung zur variierbaren Ventilzeitsteuerung abzweigt.

Die DE 10 2004 033 500 A1 befaßt sich mit einer Einrichtung zum Filtern von Schmieröl im Zuge eines mechanischen Ventiltriebes mit zumindest einem zwischen Gaswechselventilen und deren periodischen Antrieb wirksamen, kraftübertragenden und schmierölversorgten Bauteil. Die Einrichtung umfaßt ein dem Bauteil zugeordnetes Filterelement, dessen Oberfläche öldurchlässig ausgebildet ist. Das Bauteil ist als Stößelstange mit der Geometrie eines Rohres ausgeführt, wobei das Filterelement vollständig in die Stößelstange eingesetzt ist.

Die US 6,920,856 offenbart eine Nockenwelle, welche an ihrem vorderen Ende eine Einrichtung zur variablen Ventilzeitsteuerung aufweist. Die Einrichtung wird über Ölnuten und Ölbohrungen mit Öl versorgt.

Die US 6,035,817 beschäftigt sich mit einer variablen Ventilzeitsteuerung für einen Verbrennungsmotor. Über eine Hydraulikleitung wird das Ventilzeitsteuerelement mit Hydraulikflüssigkeit versorgt. Ein Betätigungsventil hierfür ist in einem separaten Motorteil montiert.

Auch die US 6,076,492 beschäftigt sich mit einer variablen Ventilzeitsteuerung wie die US 6,35,817. Das Betätigungsventil ist hier in einer Bohrung angeordnet.

Üblicherweise sind die Mediumsteuerelemente bzw. das beispielhafte Ölsteuerventil (OCV) zur Versorgung der variablen Ventilzeitsteuerung (VCT) mit ihrem geschlossenen Verbindungsbereich in der hohlen Nockenwelle aufgenommen, so dass separate Ölzuleitungen zum einen zur Zuleitung zur Nockenwelle und zum anderen zur Versorgung des Ölsteuerventils vorzusehen sind.

Der Erfindung liegt die Aufgabe zugrunde, ein Mediumsteuerelement der Eingangs genannten Art mit einfachen Mitteln so zu verbessern, dass die Ölversorgung beispielsweise der Schmierstellen der Nockenwelle und die Ölversorgung des Mediumsteuerelementes über eine gemeinsame Ölzufuhrleitung gewährleistet werden kann.

Erfindungsgemäß wird die Aufgabe durch ein Mediumsteuerelement mit den Merkmalen des Anspruchs 1 gelöst, wobei in dem Verbindungsbereich, welcher sich in dem hohlen, drehbaren Bauteil, bzw. welcher sich in der Nockenwelle befindet eine Durchgangsöffnung eingebracht ist, so dass das Mediumsteuerelement zum hohlen, drehbaren Bauteil geöffnet ist.

In bevorzugter Ausgestaltung ist die Durchgangsöffnung zentral, also mittig in dem Verbindungsbereich eingebracht.

In bevorzugter Ausgestaltung ist das Mediumsteuerelement als Ölsteuerventil ausgeführt, dass einer Einrichtung zur variablen Ventilzeitsteuerung zugeordnet ist. Das drehbare Bauteil ist bevorzugt als hohle Nockenwelle ausgeführt.

Zur Versorgung des Inneren des drehbaren, hohlen Bauteils bzw. der Nockenwelle mit einem Medium, bzw. mit Öl ist vorteilhaft vorgesehen, zumindest eine Eintrittsöffnung in die Wand der Nockenwelle einzubringen.

Das Mediumsteuerelement bzw. das Ölsteuerventil weist einen sich an den Verbindungsbereich anschließenden Eintrittsbereich auf, der in einem Steuerabschnitt mündet, welcher bevorzugt aus einem ersten Ende des drehbaren Bauteils bzw. der Nockenwelle herausragt.

In einer ersten Ausgestaltung ist eine umlaufende Nut bzw. Ringnut in einem bezogen auf das erste Ende des drehbaren Bauteils bzw. der Nockenwelle ersten Lager bzw. Nockenwellenlager (Lagerstuhl) eingebracht, welche über eine Mediumversorgungsöffnung mit Medium, beispielsweise Öl versorgt wird. Die Nut ist korrespondierend zu der Eintrittsöffnung in dem drehbaren Bauteil bzw. der Nockenwelle eingebracht, welche somit vorteilhaft ebenfalls im Bereich des ersten Lagers bzw. Nockenwellenlagers angeordnet ist. Durch die Eintrittsöffnung tritt das Medium bzw. Öl in das drehbare, hohle Bauteil bzw. in die hohle Nockenwelle in dem Bereich des ersten Lagers bzw. Nockenwellenlagers, bzw. in den Eintrittsbereich des Mediumsteuerelementes bzw. des Ölsteuerventils ein. In dem Eintrittsbereich ist zumindest ein Medium- bzw. Öldurchtritt in das Mediumsteuerelement bzw. Ölsteuerventil eingebracht, so dass das Medium bzw. Öl in das Innere des Mediumsteuerelementes bzw. Ölsteuerventils eintreten kann. Um das Mediumsteuerelement bzw. Ölsteuerventil vor schädlichen Bestandteilen, wie zum Beispiel Verunreinigungen zu schützen, ist ein medium- bzw. öldurchlässiges Filterelement vorgesehen, welches den Eintrittsbereich bevorzugt umfänglich umfaßt. Denkbar ist aber auch, die Ringnut in der Nockenwelle selbst (also nicht nur im Lagerstuhl) anzuordnen, wobei die Mediumversorgungsöffnung in der Ringnut oder z. B. in einem Zwischenraum zwischen dem Lagerstuhl und dem Mediumsteuerelement münden kann. Die Ringnut mündet bevorzugt in der Eintrittsöffnung.

Dadurch, dass in dem Verbindungsbereich des Mediumsteuerelementes bzw. Ölsteuerventils eine Durchgangsöffnung eingebracht ist, kann sich der Medium- bzw. Ölfluß innerhalb des Eintrittsbereiches des Mediumsteuerelementes bzw. Ölsteuerventils aufteilen, so dass ein Teil zur Einrichtung der variablen Ventilzeitsteuerung und ein anderer Teil aus dem Eintrittsbereich durch die Durchgangsöffnung in das drehbare Bauteil bzw. in die hohle Nockenwelle strömen kann. Zur Versorgung von Lagerstellen des drehbaren Bauteils bzw. der Nockenwelle sind an den korrespondierenden Orten entsprechende Austrittsöffnungen in diesem eingebracht. Insofern ist quasi ein Aufsplittpunkt des über die gemeinsame Medium- bzw. Ölzuführleitung zugeführten Mediums bzw. Öls innerhalb des Eintrittsbereiches des Mediumsteuerelementes bzw. Ölsteuerventils gebildet.

Die Durchgangsöffnung kann aus herstellungstechnischen Gründen mit einem beliebigen Durchmesser hergestellt sein, was sehr kostengünstig ist, wobei diese natürlich nicht den Durchmesser der lichten Öffnung des drehbaren Bauteils bzw. der hohlen Nockenwelle haben sollte.

Um den Ölfluß aus dem Eintrittsbereich des Mediumsteuerelementes bzw. Ölsteuerventils in das drehbare Bauteil bzw. in die hohle Nockenwelle steuern zu können, ist vorteilhaft zumindest ein Kalibrierelement vorgesehen, welches dem Mediumsteuerelement bzw. Ölsteuerventil bzw. der Durchgangsöffnung zugeordnet ist. Das Kalibrierelement kann in einer ersten Ausgestaltung als Stab oder Stift ausgeführt sein, welcher an den Durchmesser der Durchgangsöffnung so angepaßt ist, dass lediglich die gewünschte Strömungsrate in das drehbare Bauteil bzw. in die Nockenwelle strömen kann. Möglich ist aber auch, das Kalibrierelement als Platte auszuführen welche eine mittige oder außermittige Kalibrieröffnung aufweisen kann. Günstig im Sinne der Erfindung ist, wenn das Kalibrierelement als Platte mit einer mittigen Kalibrieröffnung in einem Übergangsbereich des Verbindungsbereiches zum Eintrittsbereich des Mediumsteuerelementes bzw. Ölsteuerventils, also in diesem selbst angeordnet ist. Die Kalibrieröffnung weist zweckmäßiger Weise einen kleineren Durchmesser auf als die Durchgangsöffnung. Denkbar ist aber auch ein Kalibrierelement in der Form einer Platte mit einer mittigen oder außermittigen Öffnung innerhalb des drehbaren Bauteils bzw. innerhalb der Nockenwelle in Strömungsrichtung des Mediums bzw. Öls gesehen hinter dem Verbindungsbereich des Mediumsteuerelementes bzw. Ölsteuerventils aber vor dem bezogen auf das erste Ende des drehbaren Bauteils bzw. der Nockenwelle zweiten Lager bzw. Nockenwellenlager, also außerhalb des Mediumsteuerelementes bzw. Ölsteuerventils anzuordnen. Möglich ist aber auch beide der zuvor genannten plattenartigen Kalibrierelemente vorzusehen. Die plattenartigen Kalibrierelemente sind bevorzugt mit ihrem Außenumfang entsprechend drehfest festgelegt.

In dem Mediumsteuerelement kann ein Hydrauliksteuerelement beispielsweise als Kartusche von der Steuerabschnittseite in den Eintrittsbereich einsteckbar und hinreichend festgelegt sein. Möglich ist, dem Hydrauliksteuerelement ein kombiniertes Bauteil aus dem Filterelement und dem Kalibrierelement so zuzuordnen, dass der Filterbereich an einem Innenumfang des Eintrittsbereiches angeordnet ist, und den Medium.- bzw. Öldurchtritt abdeckt, so dass nur gefiltertes Medium in das Hydrauliksteuerelement eintreten und austreten kann. Gleichzeitig ist an dem Filterelement vorteilhaft das Kalibrierelement angeordnet, welches quasi als kalibrierte Blende bevorzugt vor der Durchgangsöffnung liegt. Das kombinierte Filter-und Kalibrierelement ist bevorzugt einteilig hergestellt. Es liegt im Sinne der Erfindung, Filterelement und kalibrierte Blende auch zweiteilig auszuführen. Günstigerweise wird mit der zuvor beschriebenen Ausgestaltung erreicht, dass nur eine einzige, gemeinsame Medium- bzw. Ölversorgungsleitung zu dem drehbaren Bauteil bzw. zu der hohlen der Nockenwelle und zu dem Mediumsteuerelement bzw. Ölsteuerventil vorzusehen ist. Dies reduziert die Kosten erheblich, wobei sich diese Lösung vorteilhaft auf weniger belegten Bauraum auswirkt. Die Durchgangsöffnung ist einfach und kostengünstig herzustellen, wobei ein höheres Druckniveau und somit größerer Volumenstrom beispielsweise in Richtung zum VCT erreichbar ist, was sich günstig auf Verstellzeiten (VCT) auswirkt. Gleichzeitig wird der Volumenstrom in Richtung zu den zu schmierenden Verbrauchsstellen bzw. Nockenwellenlagern reduziert, wodurch weniger Öl in den Zylinderkopfölraum gelangt, was sich wiederum vorteilhaft auf die Auslegung von Ölablaufschächten auswirkt. Diese können kleiner ausgeführt werden. Dies wirkt sich vorteilhaft auf das Gewicht, Kosten und Bauraum aus. Zudem sinkt die Gefahr der Ölverschäumung. Gleichzeitig kann eine Ölpumpe eingesetzt werden, welche einen entsprechend geringe Leistungsauslegung aufweist, so dass auch hier Kostenersparnisse und eine Verringerung des Gewichts erzielbar ist. Durch die geringere Leistungsaufnahme der Ölpumpe, wird zudem vorteilhaft der Kraftstoffverbrauch des Verbrennungsmotors reduziert.

Abweichend von der ersten Ausgestaltung kann vorgesehen sein, dass das Medium bzw. Öl im Bereich des bezogen auf das erste Ende des drehbaren Bauteils bzw. der Nockenwelle zweite Lager bzw. Nockenwellenlager eintritt. Hierzu ist vorteilhaft vorgesehen, dass das Filterelement in diesem Eintrittsbereich des Mediums bzw. Öls in das drehbare Bauteil bzw. in die Nockenwelle angeordnet ist. Das aus der Zentralen Medium- bzw. Ölversorgung zugeführte Medium bzw. Öl tritt durch das Filterelement in dessen Innenraum ein, wobei sich der Medium- bzw. Ölfluß hier aufteilt.

Ein Teil des Ölstromes gelangt durch die Durchgangsöffnung in das Innere des Mediumsteuerelementes bzw. Ölsteuerventils. Ein anderer Teil gelangt entgegengesetzt strömend zu den weiteren Verbrauchstellen bzw. Nockenwellenlagern. Insofern wird eine erste Aufsplittung des Medium- bzw. Ölstromes innerhalb des Filterelementes erreicht.

Das Mediumsteuerelement bzw. Ölsteuerventil ist wie in der zuvor beschriebenen Ausführung zweckmäßiger Weise im Bereich des ersten Lagers bzw. Nockenwellenlagers angeordnet. Durch die Durchgangsöffnung gelangt das Medium bzw. Öl in den Eintrittsbereich des Mediumsteuerelementes bzw. Ölsteuerventils, wo eine zweite Aufsplittung des Medium- bzw. Ölstromes erreicht wird. Durch den zuvor genannten Medium- bzw. Öldurchtritt tritt ein Teil des Mediums bzw. Öls aus dem Eintrittsbereich aus und gelangt über die Bohrung bzw. Öffnung in der Wand des drehbaren Bauteils bzw. der Nockenwellenwand und die Ringnut zum zu schmierenden Nockenwellenlager. Der andere Teil des Medium- bzw. Ölstromes wird zur Ventilzeitsteuerung verwendet.

In bevorzugter Ausführung ist in Fließrichtung des Mediums bzw. Öls zu den weiteren Verbrauchstellen hinter dem Filterelement ein bevorzugt plattenartiges Kalibrierelement mit einer mitten oder außermittigen Kalibrieröffnung angeordnet. Bei einer Ausführung des plattenartigen Kalibrierelementes mit einer außermittigen Kalibrieröffnung könnte diese bevorzugt im Bereich des Ringraumes zwischen dem Filterelement und der Innenwand des drehbaren Bauteils bzw. der Nockenwelle angeordnet sein. Hierbei würde der Aufsplittpunkt des Medium- bzw. Ölstromes im Bereich des Ringraumes angeordnet sein. Dies bedeutet, dass ein Teil des Mediums bzw. Öls durch das Filterelement in dessen Inneres strömt, so dass stets gereinigtes Medium bzw. Öl zum Mediumsteuerelement bzw. Ölsteuerventil gelangt. Der andere ungereinigte Teil des Mediums bzw. Öls strömt durch die Kalibrieröffnung zu den Verbrauchstellen. Die Verunreinigungen des aus der zentralen Medium- bzw. Ölversorgung in den Ringraum eintretenden Mediums bzw. Öls werden fliehkraftbedingt (Das drehbare Bauteil bzw. die Nockenwelle und damit das Filterelement rotiert) an die Innenwand des drehbaren Bauteils bzw. der Nockenwelle geschleudert, und verlassen den Ringraum durch die Kalibrieröffnung, so dass die Verunreinigungen mit dem Medium- bzw. Ölstrom zu den Verbrauchstellen transportiert werden. Das drehbare Bauteil bzw. die Nockenwelle ist gegen Verunreinigungen robust genug und muß nicht wie das Mediumsteuerelement bzw. Ölsteuerventil gegen Verunreinigungen geschützt werden.

In einer weiteren Ausgestaltung kann vorgesehen sein, das Mediumsteuerelement bzw. Ölsteuerventil außerhalb des ersten Lagers bzw. Nockwellenlagers anzuordnen. Hierbei tritt das Medium bzw. Öl aus der zentralen Medium- bzw. Ölversorgung durch das erste Lager bzw. Nockenwellenlager durch das hier angeordnete Filterelement in dessen Inneres ein. Das Filterelement weist an seiner zum Mediumsteuerelement bzw. Ölsteuerventil orientierten Seite einen Deckel mit einer entsprechend dem Inneren angepaßten Öffnung auf, durch welche das Medium bzw. Öl in Richtung zum Mediumsteuerelement bzw. Ölsteuerventil strömen kann. Durch die Durchgangsöffnung tritt das Medium bzw. Öl in das Mediumsteuerelement bzw. Ölsteuerventil ein. Andererseits ist dem Filterelement gegenüberliegend das zuvor genannte bevorzugt plattenartige Kalibrierelement zugeordnet.

Günstigerweise wird in allen Ausgestaltungen somit eine kombinierte Ölversorgung des Ölsteuerventils (und des VCT) und der Nockenwellenlager mittels einer gemeinsamen Ölversorgungsleitung im Zylinderkopf einer Brennkraftmaschine erreicht, wobei der Ölstrom in der hohlen Nockenwelle aufgeteilt wird.

Weitere vorteilhafte Ausgestaltungen der Erfindung sind in den Unteransprüchen sowie in der folgenden Figurenbeschreibung offenbart. Es zeigen:
- Fig. 1: ein Mediumsteuerelement, das in einem drehbaren Bauteil aufgenommen ist,
- Fig. 2: das Mediumsteuerelement aus Figur 1 mit plattenartigen Kalibrierelementen,
- Fig. 3: das Mediumsteuerelement aus Figur 1, mit einer zentralen Ölversorgung durch ein zweites Lager des drehbaren Bauteils,
- Fig. 4: ein Filterelement als Einzelheit zur Ausgestaltung nach Figur 3,
- Fig. 5: das Mediumsteuerelement aus Figur 1, beabstandet zum ersten Lager des drehbaren Bauteils,
- Fig. 6: das Mediumsteuerelement aus Figur 1 mit einem kombinierten Filterelement-Kalibrierelement-Bauteil, und
- Fig.7: das Mediumsteuerelement aus Figur 6 mit einem kombinierten Filterelement-Kalibrierelement-Bauteil, und einem Kalibrierstift.

In den unterschiedlichen Figuren sind gleiche Teile stets mit denselben Bezugszeichen versehen, so dass diese in der Regel auch nur einmal beschrieben werden.

Figur 1 zeigt ein Mediumsteuerelement 1, das mit seinem Verbindungsbereich 2 in einem drehbaren Bauteil 3 aufgenommen ist. Das Mediumsteuerelement 1 ist beispielhaft als Ölsteuerventil (OCV) 1 ausgeführt, welches einer Einrichtung zur variablen Ventilzeitsteuerung (VCT) einer Brennkraftmaschine zugeordnet ist. Das drehbare Bauteil 3 ist beispielsweise als hohle Nockenwelle 3 ausgeführt.

Das Ölsteuerventil 1 weist einen sich an den Verbindungsbereich 2 anschließenden Eintrittsbereich 4 auf, der in einem Steuerabschnitt 6 mündet. In dem dargestellten Ausführungsbeispiel ist das Ölsteuerventil 1 ist mit seinem Verbindungsbereich 2 mit der Nockenwelle 3 verschraubt, wozu entsprechend korrespondierende Gewinde zum einen an dem Verbindungsbereich 2 und zum anderen in der Nockenwelle 3 vorgesehen sind. Das Ölsteuerventil 1 ist einem ersten Ende 7 der Nockenwelle so angeordnet, dass der Steuerabschnitt 6 etwas aus der Nockenwelle 3 herausragt.

Die Nockenwelle 3 weist in dem dargestellten Ausführungsbeispiel bezogen auf ihr erstes Ende 7 ein erstes Nockenwellenlager 8 (Lagerstuhl) und ein darauf folgendes zweites Nockenwellenlager 9 (Lagerstuhl) auf. Mögliche folgende Nockenwellenlager (Lagerstühle) sind nicht dargestellt.

In dem ersten Nockenwellenlager 8 ist eine Ölversorgungsöffnung 11 eingebracht, welche in eine Ringnut 12 mündet. Im Bereich der Ringnut 12 ist eine Eintrittsöffnung 13 in die Nockenwelle 3 eingebracht. Insofern kann das aus einer einzigen Ölversorgungsleitung zugeführte Medium bzw. das zugeführte Öl im Eintrittsbereich 4 des Ölsteuerventils 1 in die Nockenwelle 3 eintreten.

In dem Eintrittsbereich 4 des Ölsteuerventils 1 ist zumindest ein Öldurchtritt 14 eingebracht, so dass das aus der Eintrittsöffnung 13 eintretende Öl in das Innere des Ölsteuerventils 1 bzw. in das Innere des Eintrittsbereiches 4 eintreten kann. Dies ist mittels des Pfeils 16 dargestellt.

Um zu verhindern, dass schädliche Verunreinigungen in das Ölsteuerventil 1 gelangen können, ist ein in Figur 1 gestrichelt dargestelltes mediumdurchlässiges bzw. öldurchlässiges Filterelement 17 vorgesehen. In dem in Figur 1 dargestellten Ausführungsbeispiel umfaßt das Filterelement 17 den Eintrittsbereich 4 umfänglich.

In dem Verbindungsbereich 2 des Ölsteuerventils 1 ist eine Durchgangsöffnung 18 vorzugsweise mittig eingebracht, so dass das Ölsteuerventil 1 zur hohlen Nockenwelle 3 hin geöffnet ist.

Das Medium bzw. das Öl (Drucköl) wird über die Ölversorgungsöffnung 11 im Zylinderkopf (zur Versorgung der Nockenwellenlager und des VCT) zu dem bezogen auf das erste Ende 7 der Nockenwelle 3 ersten Nockenwellenlager 8 geleitet, und dort mittels der Ringnut 12 in den inneren Hohlraum der Nockenwelle 3 befördert, wo sich der Eintrittsbereich 4 des Ölsteuerventils 1 befindet. Durch den zumindest einen Öldurchtritt 14 tritt das Öl in den Eintrittsbereich 4 ein, wo sich der eintretende Ölstrom an einem Aufsplittpunkt 19 aufteilt. Ein Teil des Ölstromes (Pfeil 21) dient zur Versorgung des VCT, während der andere Teil (Pfeil 22) zur Versorgung der weiteren Nockenwellenlager dient. Beispielsweise ist dargestellt, wie in dem Bereich des zweiten Nockenwellenlagers 9 eine Durchtrittsöffnung 23 in die Nockenwelle 3 eingebracht ist, welche in einer entsprechenden Ringnut 24 mündet. Der Ölstrom ist mittels des Pfeils 26 dargestellt.

Die Ringnut 12 und/oder 24 kann aber auch in der Nockenwelle 3 angeordnet und muß nicht zwangsläufig im Lagerstuhl eingebracht sein. Beispielsweise könnte die Ölversorgungsöffnung 11 in der Ringnut der Nockenwelle oder in einem Zwischenraum münden, welcher so zur Ringnut in der Nockenwelle 3 angeordnet sein kann, dass diese stets mit Öl versorgt wird. Eine solche Ausgestaltung ist dahingehend vorteilhaft als eine intermittierende Ölversorgung zumindest des Ölsteuerventils vermieden ist, da stets ein Ölstrom aus der Ringnut der Nockenwelle in deren Inneres sichergestellt ist.

Die Durchgangsöffnung 18 kann mit einem beliebigen Durchmesser in den Verbindungsbereich 2 eingebracht werden. Dadurch, dass der Ölstrom vor dem Aufsplittpunkt 19 das Filterelement 17 passiert, tritt nur von Verunreinigungen gereinigtes Öl in das Ölsteuerventil 1 ein, so dass auch dass zweite Nockenwellenlager 9 und die folgenden mit gereinigten Öl versorgt werden. Das erste Nockenwellenlager 8 wird über die Ringnut 12 mit Öl versorgt. Die Nockenwelle 3 rotiert im Betrieb, wodurch die sich ansammelnden Verunreinigungen in dem Zwischenraum bzw. Ringraum zwischen dem Filterelement 17 und der Innenwand der Nockenwelle 3 fliehkraftbedingt zur Innenwand geschleudert werden.

Insofern werden das VCT und die weiteren Nockenwellenlager mit gereinigtem ungedrosseltem Drucköl versorgt.

Um den Ölstrom in Richtung zu dem zweiten Nockenwellenlager 9 und die möglichen weiteren Nockenwellenlager zu steuern, kann ein Kalibierelement 27 bzw. 28 vorgesehen sein. Die Durchgangsöffnung 18 kann natürlich auch als an den gewünschten Ölstrom angepaßt ausgeführt sein, so dass Kalibrierelemente entfallen könnten, wobei die Durchgangsöffnung 18 über ihre gesamte Länge oder nur in einem Abschnitt zweckmäßiger Weise so genau und im Durchmesser, bevorzugt eng angepaßt ist, dass die Durchgangsöffnung 18 die Funktion des bzw. der Kalibrierelemente übernehmen kann.

Bevorzugt wird die Durchgangsöffnung 18 aber mit einem beliebigen Durchmesser hergestellt, so dass der Einsatz von Kalibrierelementen zum Steuern des Ölstromes sinnvoll ist. Insofern liegt es im Sinne der Erfindung einen kalibrierbaren bzw. kalibrierten Durchtritt durch den Verbindungsbereich 2 zu schaffen, so dass mittels einer einzigen Ölversorgungsleitung sowohl das VCT als auch Nockenwellenlager über die hohle Nockenwelle 3 versorgt werden können. Aufgrund des kalibrierten bzw. kalibrierbaren Durchtritts in dem Verbindungsbereich 2 wird der Volumenstrom zur Nockenwellenlagerölversorgung reduziert, wobei gleichzeitig der Volumenstrom in das OCV bzw. in das VCT gesteigert wird. Dies bedeutet aber auch, dass das Öldruckniveau im OCV bzw. VCT gesteigert wird.

In einer ersten Ausgestaltung kann das Kalibrierelement als Stab bzw. Stift ausgeführt sein, welcher entsprechend angepaßt in der Durchgangsöffnung 18 angeordnet sein kann. Diese Ausgestaltung des Kalibrierelementes als Stift ist in Figur 1 nicht dargestellt. Möglich ist natürlich auch, den Stift mit dem Filterelement zu kombinieren.

In Figur 2 ist jeweils ein bevorzugt plattenartiges Kalibrierelement 27 bzw. 28 dargestellt. Zum einen weist das plattenartige Kalibierelement 27 eine mittige Kalibrieröffnung auf. In dieser Ausführung ist das plattenartige Kalibrierelement 27 innerhalb des Ölsteuerventils 1 im Mündungsbereich der Durchgangsöffnung 18 zum Eintrittbereich 4 innerhalb des Eintrittsbereiches 4 angeordnet. Natürlich kann das plattenartige Kalibrierelement 27 auch innerhalb der Durchgangsöffnung 18 angeordnet sein. Zum anderen ist ein plattenartiges Kalibrierelement 28 außerhalb des Ölsteuerventils 1 angeordnet, welches in dem dargestellten Ausführungsbeispiel eine außermittige Kalibrieröffnung aufweist. Selbstverständlich kann auch eine mittige Kalibrieröffnung anstelle einer außermittigen vorgesehen werden. Natürlich liegt es Sinne der Erfindung lediglich eines der beiden Kalibrierelemente 27 oder 28 entsprechend anzuordnen. Mittels der Kalibrierelemente 27 bzw. 28 wird dem zweiten Nockenwellenlager 9 und den möglichen folgenden im Öldruck gedrosseltes Öl zugeführt. Das Filterelement 17 ist in Figur 2 nicht dargestellt.

Bei dem in Figur 6 dargestellten Ausführungsbeispiel ist ein kombiniertes Filterelement-Kalibrierelement-Bauteil 30 dargestellt. Beispielsweise kann ein nicht dargestelltes Hydrauliksteuerelement von der Steuerabschnittseite in den Eintrittsbereich 4 als Kartusche eingeführt werden, und hinreichend festgelegt sein. Das kombinierte Bauteil 30 ist so ausgeführt, dass sein Filterelement den Öldurchtritt 14 abdeckt, wobei seine Kalibrierelemente zum einen vor der Durchgangsöffnung 18 und zum anderen dazu gegenüberliegend hinter dem Öldurchtritt 14 liegen. Kalibrierelementseitig ist das kombinierte Bauteil 30 quasi als kalibrierte Blende ausgeführt, wobei der Durchlaß zum VCT maximal ausgeführt ist. Denkbar ist aber auch eine Ausgestaltung mit nur einem Kalibrierelement, welches vor der Durchgangsöffnung 18 liegt. Das kombinierte Bauteil 30 ist bevorzugt als Ein- bzw. Aufsteckfilterelement mit Endkappe und kalibriertem Durchlaß bzw. kalibrierter Durchgangsöffnung in der Endkappe ausgeführt, und bevorzugt als einteiliges Bauteil ausgestaltet. Natürlich kann auch eine zweiteilige Ausgestaltung vorgesehen sein, welche zu einem Bauteil verbunden sind. Denkbar ist, auch zunächst das Filterelement und dann die Endkappe mit Durchlaß aufzustecken. Wie bei der Ausgestaltung zu Figur 1 und 2 ist das kombinierte Bauteil 30 und damit sein Filterelement und sein Kalibrierelement innerhalb des Ölsteuerventils 1 angeordnet, so dass auch zu den Verbrauchsstellen gereinigtes und gedrosseltes Öl geführt wird. In dem Ausführungsbeispiel zu Figur 7 ist dem Filterelement ein Kalibrierstift 42 zugeordnet, welcher sich in die Durchgangsöffnung 18 erstreckt.

Im Unterschied zu dem in den Figuren 1, 2 und 6 dargestellten Ausführungsbeispiel ist die Ölversorgungsöffnung 11 nach dem Ausführungsbeispiel zu Figur 3 in dem bezogen auf das erste Ende 7 der Nockenwelle 3 zweiten Nockenwellenlager 9 eingebracht. Diese mündet in der Ringnut 24, so dass das eintretende Öl durch die Durchtrittöffnung 23 in das innere der hohlen Nockenwelle 3 eintritt. Auch hier kann die Ringnut natürlich in der Nockenwelle selbst angeordnet sein. Bei der dargestellten Ausgestaltung ist das in Figur 3 nicht gezeigte Filterelement 17 im Bereich des zweiten Nockenwellenlagers 9 angeordnet.

Eine Detailzeichnung hierzu ist in Figur 4 dargestellt. In Figur 4 entspricht die linke Zeichnungsebene 29 der Ölsteuerventilseite, wobei die rechte Zeichnungsebene 31 nockenwellenlagerseitig angeordnet ist. Dem Filterelement 17 ist links ein Absperrelement 32 zugeordnet, dass eine entsprechend dem lichten Durchmesser des Filterelementes 17 angepaßte Öffnung aufweist. Damit ist der Ringraum 33 bzw. der Zwischenraum zwischen dem Außenumfang des Filterelementes 17 und der Innenwand der Nockenwelle 3 zum Ölsteuerventil hin abgedichtet, so dass nur ungedrosseltes und gereinigtes Öl zum Ölsteuerventil 1 gelangen kann.

An der rechten Seite ist dem Filterelement 17 ein bevorzugt plattenartiges Kalibrierelement 28 mit einer außermittigen Kalibrieröffnung zugeordnet. Die Kalibrieröffnung ist im Bereich des Ringraums 33 angeordnet. Wie dargestellt ist die Kalibrieröffnung direkt an Außenumfang des Kalibrierelementes 28 eingebracht, wobei hier eine einzige Kalibrieröffnung in Sinne der Erfindung ausreicht, wobei natürlich auch mehrere umfänglich verteilte Kalibrieröffnungen vorhanden sein können. Vorzugsweise ist die Kalibrieröffnung am Außenumfang des Kalibrierelementes 28 angeordnet, damit Schmutzpartikel aus dem Filterbereich abgeführt werden können. Möglich ist auch, die Kalibrieröffnung nach innen zu verlegen, so dass Schmutzpartikel zum größten Teil durch die Fliehkraft im Vorfilterbereich gefangen werden, so dass quasi gereinigtes Öl zu den Nockenwellenlagern gelangt, worauf unten noch eingegangen wird.

Das Öl tritt durch die Durchtrittsöffnung 23 in den Ringraum 33 ein (Pfeil 34). Ein Teil des Öls tritt durch das Filterelement 17 in dessen Inneres ein (Pfeile 36) und gelangt entsprechend dem Pfeil 37 aus dem Filterelement 17 ungedrosselt durch die Durchgangsöffnung 18 in das Ölsteuerventil 1 (Figur 3). Ein anderer Teil des in den Ringraum 33 eintretenden Öls wird den Nockenwellenlagern im Öldruck gedrosselt (Kalibrierelement 28) aber ungereinigt zugeführt (Pfeil 38). Aufgrund der Rotation der Nockenwelle 3 werden die Verunreinigungen fliehkraftbedingt zur Innenwand geschleudert und von dem austretenden Ölstrom (Pfeil 38) mitgenommen. Die Verunreinigungen sind für die Nockenwelle 3 bzw. deren Nockenwellenlager nicht weiter schädlich ist, da die Nockenwellenlager robust genug sind, und nicht wie das Ölsteuerventil 1 geschützt werden müssen.

Natürlich kann anstelle des Kalibrierelementes 28 mit seiner außermittigen Kalibrieröffnung an der in der Zeichnungsebene rechten Seite des Filterelementes 17 auch ein Kalibrierelement 27 mit einer mittigen Kalibrieröffnung oder einer Kalibrieröffnung im Bereich des lichten Durchmessers des Filterelementes 17 vorgesehen sein, so dass sowohl dem Ölsteuerventil 1 als auch den Nockenwellenlagern gereinigtes Öl zugeführt werden kann. Der Aufsplittpunkt wäre dann nicht mehr im Ringraum 33 sondern innerhalb des Filterelementes 17 angeordnet. Dem Ölsteuerventil 1 wird im Sinne der Erfindung aber jeweils ungedrosseltes und gereinigtes Öl zugeführt.

Aufgrund der Anordnung der außermittigen Kalibrieröffnung wird ein Reinigungseffekt im Bereich des Filterelementes 17 erreicht, da die Verunreinigungen durch die Kalibrieröffnung aus dem Filterbereich herausgespült werden. Dieses Prinzip der Reinigung des Filterbereiches ist natürlich nicht auf die Anwendung in Nockenwellen und VCT beschränkt, sondern kann vielmehr immer dann angewendet werden, wenn sich das Filterelement 17 im Bereich der Aufteilung von Ölströmen befindet, bzw. wenn sich das Filterelement 17 in einem sich drehenden Bauteil angeordnet ist.

Wie der Figur 3 weiter zu entnehmen ist, wird das dem Ölsteuerventil 1 zugeführte und gereinigte Öl im Eintrittbereich 4 erneut aufgeteilt, so dass ein Teil des Ölstroms zur Versorgung des VCT (Pfeil 39) und der andere Teil (Pfeil 41) zur Versorgung des ersten Nockenwellenlagers 8 dient.

Bei den bisher beschriebenen Ausführungsbeispielen gemäß den Figuren 1 bis 3 in Verbindung mit Figur 4 ist das Ölsteuerventil 1 mit seinem Bauraum im Bereich der Nockenwellenlager 8 bzw. 9 angeordnet. Bei dem in Figur 5 dargestellten Ausführungsbeispiel dagegen ist das Ölsteuerventil 1 mit seinem Bauraum außerhalb der Nockenwellenlager, insbesondere außerhalb des ersten Nockenwellenlagers 8 angeordnet.

Bei dieser Ausgestaltung ist das Filterelement 17 mit seinem Absperrelement 32 und dem Kalibrierelement 28 beispielsweise in der zu Figur 4 beschriebenen Ausgestaltung im Bereich des ersten Nockenwellenlagers 8 angeordnet. Insofern findet eine Aufsplittung des in die Nockenwelle 3 eintretenden Ölstroms im Bereich des ersten Nockenwellenlagers 8 statt. Eine Aufsplittung im Ölsteuerventil 1 kann entfallen. Das gereinigte Öl tritt durch die Durchgangsöffnung 18 in das Ölsteuerventil 1.

Insgesamt wird mit der Erfindung, bzw. mit der Durchgangsöffnung 18 in dem Verbindungsbereich 2 ein verbessertes Mediumsteuerelement 1 bzw. Ölsteuerventil zur Verfügung gestellt, wobei sowohl das Ölsteuerventil 1 bzw. das VCT als auch die Nockenwellenlager über eine gemeinsame Ölversorgungsleitung im Zylinderkopf mit Öl versorgt werden. Die Durchgangsöffnung 18, welche das Ölsteuerventil 1 zur hohlen Nockenwelle 3 hin öffnet, ist einfach und kostengünstig in beliebigen Durchmessern herstellbar. Um den Öldruck in Richtung zu den Nockenwellenlagern zu reduzieren ist die Durchgangsöffnung selbst kalibriert, oder mittels Kalibrierelementen kalibrierbar. Dadurch wird ein geringerer Volumenstrom zu den Nockenwellenlagern bewirkt, wobei dem Zylinderkopfölraum vorteilhaft eine geringere Ölmenge zugeführt wird. Dadurch sinkt die Gefahr von Ölverschäumung, wobei gleichzeitig Ölablaufschächte kleiner dimensioniert werden können. Vorteilhaft ist weiter, dass der Ölstrom in Richtung zum OCV bzw. VCT dagegen nicht reduziert bzw. gedrosselt wird. Vielmehr wird dem OCV bzw. VCT ein größerer Volumenstrom zugeführt, was sich vorteilhaft auf die Verstellzeiten auswirkt. Durch die eine gemeinsame Ölversorgungsleitung kann die Ölpumpe in ihrer Leistung zudem entsprechend angepaßt ausgelegt werden, was zu einer geringeren Druck-Förderleistung und somit geringerem Gewicht, benötigtem Bauraum, Kraftstoffverbrauch und Kosten führt.

## Patentansprüche

1. Mediumsteuerelement, das mit seinem Verbindungsbereich (2) innerhalb eines drehbaren Bauteil (3) aufgenommen ist, wobei in dem Verbindungsbereich (2) eine Durchgangsöffnung (18) eingebracht ist
**dadurch gekennzeichnet, dass**
die Durchgangsbohrung (18) mit ihren beiden Mündungen innerhalb des hohlen, drehbaren Bauteils (3) angeordnet ist, wobei der Durchgangsöffnung (18) ein Kalibrierelement zugeordnet ist.

2. Mediumsteuerelement nach Anspruch 1,
**dadurch gekennzeichnet, dass**
die Durchgangsöffnung (18) mittig in dem Verbindungsbereich (2) eingebracht ist.

3. Mediumsteuerelement nach Anspruch 1 oder 2,
**gekennzeichnet durch**
einen sich an den Verbindungsbereich (2) anschließenden Eintrittsbereich (4), der in einem Steuerabschnitt (6) mündet.

4. Mediumsteuerelement nach einem der vorhergehenden Ansprüche,
**dadurch gekennzeichnet, dass**
Medium durch einen Mediumdurchtritt (14) in das Mediumsteuerelement (1) bzw. seinen Eintrittsbereich (4) eintritt, wobei sich der eintretende Mediumstrom innerhalb des Eintrittsbereichs (4) aufteilt, wobei ein Teil des Mediumstromes durch die Durchgangsöffnung (18) in das drehbare, bevorzugt hohle Bauteil (3) strömt.

5. Mediumsteuerelement nach einem der vorhergehenden Ansprüche,
**dadurch gekennzeichnet, dass**
die Durchgangsöffnung (18) kalibriert ist.

6. Mediumsteuerelement nach einem der vorhergehenden Ansprüche,
**dadurch gekennzeichnet, dass**
das Kalibrierelement als Stift ausgeführt ist.

7. Mediumsteuerelement nach einem der vorhergehenden Ansprüche,
**dadurch gekennzeichnet, dass**
das Kalibrierelement (27, 28) bevorzugt plattenartig ausgeführt ist und eine mittige oder außermittige Kalibrieröffnung aufweist

8. Mediumsteuerelement nach Anspruch 7,
**dadurch gekennzeichnet, dass**
das Kalibrierelement (27) bevorzugt plattenartig ausgeführt ist, und eine mittige Kalibrieröffnung aufweist, und innerhalb des Mediumsteuerventils (1) angeordnet ist.

9. Mediumsteuerelement nach Anspruch 7,
**dadurch gekennzeichnet, dass**
das Kalibrierelement (28) bevorzugt plattenartig ausgeführt ist und eine außermittige Kalibrieröffnung aufweist, und außerhalb des Mediumsteuerelementes (1) und innerhalb des drehbaren Bauteils (3) angeordnet ist.

10. Mediumsteuerelement nach einem der vorhergehenden Ansprüche
**dadurch gekennzeichnet, dass**
Medium in einer bezogen auf ein erstes Ende (7) des drehbaren Bauteils (3) zweiten Lagerstelle (9) eintritt, wobei sich der Mediumstrom aufteilt, so dass ein Teil des Mediumstromes durch die Durchgangsöffnung (18) in das Mediumsteuerelement (1) eintritt, und ein anderer Teil entgegen gesetzt zu weiteren Verbrauchstellen strömt.

11. Mediumsteuerelement nach einem der vorhergehenden Ansprüche
**dadurch gekennzeichnet, dass**
Medium in einer bezogen auf ein erstes Ende (7) des drehbaren Bauteils (3) zweiten Lagerstelle (9) eintritt, wobei sich der Mediumstrom innerhalb eines hier angeordneten Filterelementes (17) aufteilt, so dass ein Teil des Mediumstromes durch die Durchgangsöffnung (18) in das Mediumsteuerelement (1) eintritt, und ein anderer Teil entgegen gesetzt zu weiteren Verbrauchstellen strömt.

12. Mediumsteuerelement nach einem der vorhergehenden Ansprüche, das als Ölsteuerventil (1) zur Versorgung einer Einrichtung zur variablen Ventilzeitsteuerung ausgeführt ist, wobei das drehbare Bauteil (3) als hohle Nockenwelle (3) ausgeführt ist.

13. Mediumsteuerelement nach einem der vorhergehenden Ansprüche, **dadurch gekennzeichnet, dass** ein Eintrittsbereich (4) von einem Filterelement (17) umfaßt ist.

14. Mediumsteuerelement nach einem der Ansprüche 1 bis 12, **dadurch gekennzeichnet, dass** ein kombiniertes Filterelement-Kalibrierelement-Bauteil (30) vorgesehen ist, welches als Ein- bzw. Aufsteckfilterelement mit Endkappe und kalibriertem Durchlaß bzw. kalibrierter Durchgangsöffnung in der bzw. den Endkappen ausgeführt ist.

15. Mediumsteuerelement nach Anspruch 14, **dadurch gekennzeichnet, dass** das kombinierte Filterelement-Kalibrierelement-Bauteil (30) im Eintrittsbereich (4) angeordnet ist.

16. Mediumsteuerelement nach einem der Ansprüche 14 oder 15, **dadurch gekennzeichnet, dass** dem kombinierten Filterelement-Kalibrierelement-Bauteil (30) ein Kalibrierstift (42) zugeordnet ist, welcher sich in die Durchgangsöffnung (18) erstreckt.

17. Mediumsteuerelement, nach einem der Ansprüche 1 bis 12, **dadurch gekennzeichnet, dass** eine Ölversorgungsöffnung (11) in dem bezogen auf ein erstes Ende (7) des drehbaren Bauteils (3) zweiten Nockenwellenlager (9) eingebracht ist, welche in einer Ringnut (24) mündet, so dass das eintretende Öl durch eine Durchtrittöffnung (23) in das innere des drehbaren Bauteils (3) eintritt, wobei das Filterelement (17) im Bereich des zweiten Nockenwellenlagers (9) angeordnet ist.

18. Mediumsteuerelement nach Anspruch 17, **dadurch gekennzeichnet, dass** dem Filterelement (17) ein Kalibrierelement (28) zugeordnet ist, das bevorzugt zumindest eine an dessen Außenumfang angeordnete Kalibrieröffnung aufweist oder das eine nach Innen verlegte Kalibrieröffnung aufweist.

19. Mediumsteuerelement nach einem der Ansprüche 1 bis 12, **dadurch gekennzeichnet, dass** ein Ölsteuerventil (1) mit seinem Bauraum außerhalb der Nockenwellenlager, insbesondere außerhalb des ersten Nockenwellenlagers (8) angeordnet ist, wobei das Filterelement (17) mit seinem Absperrelement (32) und dem Kalibrierelement (28) im Bereich des ersten Nockenwellenlagers (8) angeordnet ist.

## Claims

1. Medium control element which is held with its connecting region (2) within a rotatable component (3), with a passage opening (18) being formed in the connecting region (2),
**characterized in that**
the passage opening (18) is arranged with both of its opening-out points within the hollow rotatable component (3), with a calibrating element being assigned to the passage opening (18).

2. Medium control element according to Claim 1,
**characterized in that**
the passage opening (18) is formed centrally in the connecting region (2).

3. Medium control element according to Claim 1 or 2,
**characterized by**
an inlet region (4) which adjoins the connecting region (2) and which opens out in a control section (6).

4. Medium control element according to one of the preceding claims,
**characterized in that**
medium enters through a medium passage (14) into the medium control element (1) or into the inlet region (4) thereof, with the entering medium flow being divided within the inlet region (4), with a part of the medium flow flowing through the passage opening (18) into the rotatable, preferably hollow component (3).

5. Medium control element according to one of the preceding claims,
**characterized in that**
the passage opening (18) is calibrated.

6. Medium control element according to one of the preceding claims,
**characterized in that**
the calibrating element is designed as a pin.

7. Medium control element according to one of the preceding claims,
**characterized in that**
the calibrating element (27, 28) is preferably of plate-shaped design and has a central or eccentric calibrating opening.

8. Medium control element according to Claim 7,
**characterized in that**
the calibrating element (27) is preferably of plate-shaped design and has a central calibrating opening and is arranged within the medium control valve (1).

9. Medium control element according to Claim 7,
**characterized in that**
the calibrating element (28) is preferably of plate-shaped design and has an eccentric calibrating opening and is arranged outside the medium control element (1) and within the rotatable component (3).

10. Medium control element according to one of the preceding claims,
**characterized in that**
medium enters in a second bearing point (9) in relation to a first end (7) of the rotatable component (3), with the medium flow being divided such that a part of the medium flow enters through the passage opening (18) into the medium control element (1) and another part flows in the opposite direction to further consumption points.

11. Medium control element according to one of the preceding claims,
**characterized in that**
medium enters in a second bearing point (9) in relation to a first end (7) of the rotatable component (3), with the medium flow being divided within a filter element (17) which is arranged here, such that a part of the medium flow enters through the passage opening (18) into the medium control element (1) and another part flows in the opposite direction to further consumption points.

12. Medium control element according to one of the preceding claims, which medium control element is designed as an oil control valve (1) for supplying a device for variable valve timing, with the rotatable component (3) being designed as a hollow camshaft (3).

13. Medium control element according to one of the preceding claims, **characterized in that** an inlet region (4) is surrounded by a filter element (17).

14. Medium control element according to one of Claims 1 to 12, **characterized in that** a combined filterelement/calibrating-element component (30) is provided which is designed as an insert or attachment filter element with an end cap and with a calibrated passage, or calibrated passage opening, in the end cap(s).

15. Medium control element according to Claim 14, **characterized in that** the combined filterelement/calibrating-element component (30) is arranged in the inlet region (4).

16. Medium control element according to one of Claims 14 or 15, **characterized in that** the combined filter-element/calibrating-element component (30) is assigned a calibrating pin (42) which extends into the passage opening (18).

17. Medium control element according to one of Claims 1 to 12, **characterized in that** an oil supply opening (11) is formed in the second camshaft bearing (9) in relation to a first end (7) of the rotatable component (3), which oil supply opening (11) opens out in an annular groove (24) such that the entering oil enters through a passage opening (23) into the interior of the rotatable component (3), with the filter element (17) being arranged in the region of the second camshaft bearing (9).

18. Medium control element according to Claim 17, **characterized in that** the filter element (17) is assigned a calibrating element (28) which preferably has at least one calibrating opening arranged at its outer periphery, or which has a calibrating opening which is relocated toward the inside.

19. Medium control element according to one of Claims 1 to 12, **characterized in that** an oil control valve (1) is arranged with its installation space outside the camshaft bearing, in particular outside the first camshaft bearing (8), **characterized in that** the filter element (17) with its blocking element (32) and the calibrating element (28) is arranged in the region of the first camshaft bearing (8).

## Revendications

1. Elément de commande de fluide, reçu avec sa région de connexion (2) à l'intérieur d'un composant rotatif (3), une ouverture de passage (18) étant pratiquée dans la région de connexion (2),
**caractérisé en ce que**
l'ouverture de passage (18) est disposée avec ses deux embouchures à l'intérieur du composant rotatif creux (3), l'ouverture de passage (18) étant associée à un élément de calibrage.

2. Elément de commande de fluide selon la revendication 1,
**caractérisé en ce que**
l'ouverture de passage (18) est pratiquée centralement dans la région de connexion (2).

3. Elément de commande de fluide selon la revendication 1 ou 2,
**caractérisé par**
une région d'entrée (4) se raccordant à la région de connexion (2) qui débouche dans une portion de commande (6).

4. Elément de commande de fluide selon l'une quelconque des revendications précédentes,
**caractérisé en ce que**
du fluide entre par un passage de fluide (14) dans l'élément de commande de fluide (1) ou dans sa région d'entrée (4), le courant de fluide entrant se divisant à l'intérieur de la région d'entrée (4), une partie du courant de fluide s'écoulant à travers l'ouverture de passage (18) dans le composant rotatif (3), de préférence creux.

5. Elément de commande de fluide selon l'une quelconque des revendications précédentes,
**caractérisé en ce que**
l'ouverture de passage (18) est calibrée.

6. Elément de commande de fluide selon l'une quelconque des revendications précédentes,
**caractérisé en ce que**
l'élément de calibrage est réalisé sous forme de goupille.

7. Elément de commande de fluide selon l'une quelconque des revendications précédentes,
**caractérisé en ce que**
l'élément de calibrage (27, 28) est réalisé de préférence sous forme de plaque et présente une ouverture de calibrage centrale ou décentrée.

8. Elément de commande de fluide selon la revendication 7,
**caractérisé en ce que**
l'élément de calibrage (27) est réalisé de préférence sous forme de plaque et présente une ouverture de calibrage centrale, et est disposé à l'intérieur de la soupape de commande de fluide (1) .

9. Elément de commande de fluide selon la revendication 7,
**caractérisé en ce que**
l'élément de calibrage (28) est réalisé de préférence sous forme de plaque et présente une ouverture de calibrage décentrée, et est disposé à l'extérieur de l'élément de commande de fluide (1) et à l'intérieur du composant rotatif (3).

10. Elément de commande de fluide selon l'une quelconque des revendications précédentes,
**caractérisé en ce que**
du fluide entre dans une deuxième zone de palier (9) par rapport à une première extrémité (7) du composant rotatif (3), le courant de fluide se divisant de telle sorte qu'une partie du courant de fluide entre à travers l'ouverture de passage (18) dans l'élément de commande de fluide (1) et qu'une autre partie s'écoule en sens inverse vers d'autres zones de consommation.

11. Elément de commande de fluide selon l'une quelconque des revendications précédentes,
**caractérisé en ce que**
du fluide entre dans une deuxième zone de palier (9) par rapport à une première extrémité (7) du composant rotatif (3), le courant de fluide se divisant à l'intérieur d'un élément de filtre (17) disposé à cet endroit, de telle sorte qu'une partie du courant de fluide entre à travers l'ouverture de passage (18) dans l'élément de commande de fluide (1) et qu'une autre partie s'écoule en sens inverse vers d'autres zones de consommation.

12. Elément de commande de fluide selon l'une quelconque des revendications précédentes, qui est réalisé sous forme de soupape de commande d'huile (1) pour l'alimentation d'un dispositif de commande temporelle variable de soupape, le composant rotatif (3) étant réalisé sous forme d' arbre à cames creux (3).

13. Elément de commande de fluide selon l'une quelconque des revendications précédentes, **caractérisé en ce qu'**une région d'entrée (4) est entourée par un élément de filtre (17).

14. Elément de commande de fluide selon l'une quelconque des revendications 1 à 12, **caractérisé en ce qu'**un composant combiné d'élément de filtre et d'élément de calibrage (30) est prévu, lequel est réalisé sous forme d'élément de filtre enfichable ou emmanchable, avec un capuchon d'extrémité et un passage calibré ou une ouverture de passage calibrée dans le ou les capuchons d'extrémité.

15. Elément de commande de fluide selon la revendication 14, **caractérisé en ce que** le composant combiné d'élément de filtre et d'élément de calibrage (30) est disposé dans la région d'entrée (4).

16. Elément de commande de fluide selon l'une quelconque des revendications 14 ou 15, **caractérisé en ce que** l'on associe au composant combiné d'élément de filtre et d'élément de calibrage (30) une goupille de calibrage (42) qui s'étend dans l'ouverture de passage (18).

17. Elément de commande de fluide selon l'une quelconque des revendications 1 à 12, **caractérisé en ce qu'**une ouverture d'alimentation en huile (11) est pratiquée dans le deuxième palier d'arbre à cames (9) par rapport à une première extrémité (7) du composant rotatif (3), laquelle débouche dans une rainure annulaire (24), de sorte que l'huile entrant pénètre à travers une ouverture de passage (23) dans l'intérieur du composant rotatif (3), l'élément de filtre (17) étant disposé dans la région du deuxième palier d'arbre à cames (9).

18. Elément de commande de fluide selon la revendication 17, **caractérisé en ce que** l'élément de filtre (17) est associé à un élément de calibrage (28) qui présente de préférence au moins une ouverture de calibrage disposée sur sa périphérie extérieure, ou qui présente une ouverture de calibrage décalée vers l'intérieur.

19. Elément de commande de fluide selon l'une quelconque des revendications 1 à 12, **caractérisé en ce qu'**une soupape de commande d'huile (1) est disposée avec son espace structurel en dehors du palier d'arbre à cames, en particulier en dehors du premier palier d'arbre à cames (8), l'élément de filtre (17) étant disposé avec son élément d'arrêt (32) et l'élément de calibrage (28) dans la région du premier palier d'arbre à cames (8).
